# EUROPÄISCHE PATENTSCHRIFT

(11) **EP 1 983 116 B1**
(45) Veröffentlichungstag und Bekanntmachung des Hinweises auf die Patenterteilung: **31.12.2014**
(21) Anmeldenummer: 07405100.4
(22) Anmeldetag: 23.03.2007
(51) Int. Cl.: E03C 1/232

(54) **Bausatz aus einer Betätigungsvorrichtung und einem Montagehilfsmittel**
Kit comprising an actuation device and a mounting aid
Kit comprenant un dispositif d'actionnement et un accessoire de montage

(43) Veröffentlichungstag der Anmeldung: 22.10.2008
(73) Patentinhaber: Geberit International AG, 8645 Jona (CH)
(72) Erfinder: Rüdisser, Martin, 8645 Jona (CH)
(74) Vertreter: Frischknecht, Harry Ralph

(56) Entgegenhaltungen:
- EP-A- 1 061 188
- EP-A- 1 703 027
- WO-A-2005/066423
- DE-A1- 2 806 382
- FR-A- 2 157 523

## Beschreibung

Die Erfindung betrifft einen Bausatz nach dem Oberbegriff des Anspruchs 1. Die Erfindung betrifft zudem ein Verfahren zum Montieren der Vorrichtung zum Betätigen eines Organs eines Sanitärartikels, wobei die Taste in eine Öffnung eines Gehäuses eingesetzt und auf einem Aufnahmeteil befestigt wird.

Die EP 1 703 027 A des Anmelders offenbart eine Vorrichtung zum Betätigen des Ablaufventils einer Badewanne. Diese Vorrichtung besitzt ein Überlaufgehäuse, das eine Überlauföffnung besitzt, in der ein Aufnahmeteil gelagert ist. Auf das Aufnahmeteil ist eine Taste aufgesetzt, die zumindest teilweise in die genannte Überlauföffnung hineinragt. Durch Drücken der Taste kann mittels eines Betätigungsorgans das Ablaufventil geöffnet und geschlossen werden. Bei geschlossenem Ablaufventil ist die Taste mit einer Tastfläche im Wesentlichen zu einer Aussenfläche des Überlaufgehäuses bündig. Das Aufnahmeteil besitzt einen Stift, auf den die Taste aufgerastet ist. Bei dieser Vorrichtung kann es schwierig sein, die gewünschte Bündigkeit der Taste zu gewährleisten.

Die DE-A-28 06 382 offenbart ein Überlaufventil beispielsweise für eine Badewanne oder ein Waschbecken. Bei diesem Ventil ist ein Drehhebel oder ein Kipphebel vorgesehen, die in einem Gehäuse drehbar bzw. kippbar gelagert sind. Die exakte Positionierung eines solchen Hebels im Gehäuse ist ohne weiteres ohne Werkzeug möglich.

Die EP-A-1 061 188 offenbart eine Überlaufarmatur, die einen Stutzen aufweist, der mit einem Montagewerkzeug an einer Badewanne montierbar ist. Der Stutzen weist hierzu ein Innengewinde auf. Die Betätigung eines Ventils erfolgt über einen Baudenzug und eine nicht gezeigt Rosette.

Die WO 2005/066423 offenbart eine Verschlussvorrichtung mit einem Verschlussstopfen, der über einem Drucktaster angeordnet und in einer Schliessstellung einrastbar ist. Zum Befestigen und Lösen des Drucktasters ist ein Werkzeug vorgesehen, das über ein Gelenk verbundene Schenkel aufweist.

Der Erfindung liegt die Aufgabe zugrunde, einen Bausatz mit einem Montagehilfsmittel zu schaffen, welches mehrfach für verschiedene Funktion einsetzbar ist.

Die Aufgabe ist gemäss Anspruch 1 gelöst. Zum erfindungsgemässen Bausatz gehört somit ein Montagehilfsmittel, welches auch als Bauschutz einsetzbar ist. Mit diesem wird die Taste in die Öffnung des Gehäuses eingeführt. Zudem wird mit diesem Montagehilfsmittel die Taste in der Öffnung in einer versenkten Position positioniert. In dieser Position wird mit dem Montagehilfsmittel die Taste auf dem Aufnahmeteil befestigt. Das Aufnahmeteil besitzt vorzugsweise mehrere Befestigungspositionen, so dass die Taste unabhängig von Toleranzabweichungen genau und insbesondere bündig zur Aussenseite des Gehäuses auf dem Aufnahmeteil befestigt werden kann. Die Taste kann insbesondere so auf dem Aufnahmeteil befestigt werden, dass es in der genannten Öffnung vollständig so versenkt ist, dass eine Frontseite der Taste bündig ist zu einer Frontseite der Vorrichtung. Grundsätzlich ist aber auch eine andere Positionierung möglich, bei welcher beispielsweise die Frontseite der Taste bezüglich einer Frontseite der Vorrichtung tiefer oder weniger tief angeordnet ist.

Die Vorrichtung dient insbesondere zum Betätigen des Ablaufventils einer Badewanne. Das Ventil kann aber auch ein anderes Ventil sein, beispielsweise das Ablaufventil eines Spülkastens oder eines Waschbeckens.

Die Taste wird zum Betätigen des Ventils in der genannten Öffnung des Gehäuses achsial bewegt. Grundsätzlich ist aber auch eine andere Bewegung, beispielsweise eine Drehbewegung der Taste möglich.

Nach einer Weiterbildung der Erfindung ist die Taste zu ihrer Montage in einer vorbestimmten Position auf das Montagehilfsmittel aufsteckbar. Hierzu besitzt das Montagehilfsmittel beispielsweise Schlitze, in die seitlich vorspringende Flügel der Taste eingesetzt werden können. Die Taste ist damit auf dem Montagehilfsmittel zudem drehsicher gelagert. Durch die genaue Positionierung der Taste am Montagehilfsmittel kann diese entsprechend genau in die Öffnung des Gehäuses eingeführt und positioniert werden.

Nach der Erfindung ist vorgesehen, dass das Montagehilfsmittel zum Positionieren der Taste an einer Frontseite der Vorrichtung anlegbar ist. Diese Frontseite wird insbesondere durch eine die Öffnung umgebende Rosette gebildet. Das Montagehilfsmittel wird insbesondere flächig an diese Rosette angelegt. Dies ermöglicht eine einfache und dennoch genaue und sichere Positionierung.

Nach der Erfindung ist vorgesehen, dass das genannte Montagehilfsmittel als Bauschutz verwendbar und hierzu lösbar in die genannte Öffnung einsetzbar ist. Das Montagehilfsmittel wird insbesondere vor dem Montieren der Taste in die genannte Öffnung eingesetzt und schützt während der Bauphase die Vorrichtung. Insbesondere bildet sie einen Schutz für die Rosette, die beispielsweise aussenseitig verchromt sein kann.

Nach einer Weiterbildung der Erfindung ist vorgesehen, dass die Taste auf das Montagehilfsmittel aufrastbar ist. Dies ermöglicht eine besonders einfache und sichere Positionierung der Taste am Montagehilfsmittel. Die Rastverbindung ist lösbar, so dass nach dem Montieren der Taste das Montagehilfsmittel einfach von der Taste wieder abgenommen werden kann.

Nach einer Weiterbildung der Erfindung ist vorgesehen, dass das Aufnahmeteil wenigstens eine Zahnung aufweist, die eine Befestigung der Taste in unterschiedlichen Tiefenpositionen in der Öffnung ermöglicht. Die Taste weist dann eine entsprechende Zahnung auf. Die Zahnung besteht hier beispielsweise aus einer sich achsial erstreckenden Zahnreihe, die sich um einen Teil des Umfangs des Aufnahmeteils erstreckt. Insbesondere sind hier zwei gegenüberliegende Zahnreihen vorgesehen. Die Taste kann dann in einer vorbestimmten Drehposition auf das Aufnahmeteil aufgesetzt und in der vorgesehenen Position um beispielsweise 60° gedreht werden. Die Zahnungen greifen dann ineinander und ermöglichen eine achsiale Sicherung. Die Taste kann zudem auf dem Aufnahmeteil verrastet werden. Das Aufnahmeteil kann in entsprechender Position der Zahnreihe, beispielsweise mit einer Rastrippe versehen sein, die in eine Rille der Taste eingreift. Vorzugsweise sind ebenfalls gegenüberliegend solche Rastrippen vorgesehen. Diese Rastverbindung ist ebenfalls tiefenunabhängig, d.h. die Taste kann in jeder Tiefenposition verrastet werden. Diese Verbindung ermöglicht auch ein einfaches Lösen der Taste. Diese könnte somit nötigenfalls wieder gelöst und mit dem Montagehilfsmittel neu positioniert werden.

Nach einer Weiterbildung der Erfindung ist vorgesehen, dass das Montagehilfsmittel nach der Montage der Taste mit einer Druckbewegung der Taste von dieser gelöst wird. Insbesondere ist vorgesehen, dass die Taste hierzu weiter in die Öffnung hineinbewegt wird. Hierbei wird beispielsweise eine Rastverbindung zwischen dem Montagehilfsmittel und der Taste gelöst, so dass das Montagehilfsmittel schliesslich wieder einfach von der Taste abgenommen werden kann.

Das Montagehilfsmittel ist vorzugsweise ein einfaches Kunststoffteil, das einen rohrförmigen in die Öffnung einsetzbaren Teil und einen an diesem angeordneten Kragen besitzt. Der Kragen dient zur Positionierung des Montagehilfsmittels, insbesondere an einer Rosette. Der rohrförmige Teil dient zur Aufnahme der Taste. Insbesondere wird die Taste an diesem rohrförmigen Teil drehfest befestigt, so dass diese Taste zu ihrer Befestigung am Aufnahmeteil gedreht werden kann.

Das erfindungsgemässe Verfahren ergibt sich aus Anspruch 11. Wesentlich ist auch hier die genaue Positionierung der Taste in der Öffnung mit Hilfe des Montagehilfsmittels. In dieser vorbestimmten Position wird die Taste am Aufnahmeteil befestigt.

Zum Positionieren der Taste in der genannten Öffnung wird das Montagehilfsmittel vorzugsweise an einer Frontseite der Vorrichtung angelegt. Insbesondere besitzt hierzu das Montagehilfsmittel einen radial vorstehenden Kragen, mit welchem die genannte Frontseite der Vorrichtung abdeckbar ist.

Das Verbinden der Taste mit dem Aufnahmeteil erfolgt hier insbesondere durch eine Drehbewegung, wobei Zähne der Taste in Zähne des Aufnahmeteils eingreifen.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: ein Schnitt durch die an einer hier nur angedeuteten Wandung einer Badewanne montierte Vorrichtung, wobei die Taste und das Montagehilfsmittel weggelassen sind,
- Figur 2: ein Schnitt durch die Taste,
- Figur 3: ein Schnitt durch das Montagehilfsmittel,
- Figur 4: eine räumliche Ansicht der Vorrichtung gemäss Figur 1,
- Figur 5: eine räumliche Ansicht der Taste,
- Figur 6: eine räumliche Ansicht des Montagehilfsmittels,
- Figur 7: ein Schnitt gemäss Figur 1, jedoch mit montierter Taste,
- Figur 8: ein horizontaler Schnitt durch die erfindungsgemässe Vorrichtung mit montierter Taste und aufgesetztem Montagehilfsmittel,
- Figur 9: ein weiterer Schnitt durch die erfindungsgemässe Vorrichtung gemäss Figur 8 und
- Figur 10: eine räumliche Ansicht des Aufnahmeteils.

Die Vorrichtung 1 besitzt gemäss Figur 1 ein Gehäuse 5, das hinter einer Öffnung 4 einer hier abschnittsweise gezeigten Wandung 3 einer Badewanne 2 befestigt ist. Die Befestigung erfolgt mit einer Rosette 12, die mit einem rohrförmigen Schaft 19, der ein Aussengewinde 20 aufweist, in eine Öffnung 14 des Gehäuses 5 eingreift. Zwischen dem Gehäuse 5 und der Rosette 12 ist eine Dichtung 17 angeordnet, welche die Öffnung 4 der Wandung 3 umgibt und die mit einem Flansch 16 des Gehäuses 5 verbunden ist.

Das Gehäuse 5 besitzt rückseitig einen abnehmbaren Deckel 13 sowie einen nach unten ragenden Stutzen 9, der an eine hier nicht gezeigte Rohrleitung anschliessbar ist, welche die Vorrichtung 1 mit einer hier nicht gezeigten Ablaufleitung verbindet. Die Rosette 12 bildet eine Überlauföffnung 11, durch welche Wasser aus der Wanne 2 in den Stutzen 9 und schliesslich in die erwähnte Ablaufleitung abfliessen kann. Die Überlauföffnung 11 soll verhindern, dass die Wanne 2 beim Füllen mit Wasser überläuft.

Im Gehäuse 5 ist ein Hebel 6 einer Betätigungsvorrichtung gelagert, der über ein Gelenk 7 mit einem Aufnahmeteil 8 verbunden ist. Auf das Aufnahmeteil 8 ist gemäss Figur 7 eine Taste 15 aufgesetzt, die insbesondere eine Drucktaste ist. Durch Drücken der Taste 15 kann der Hebel 6 verschwenkt und dadurch das hier nicht gezeigte am Boden der Wandung 3 angeordnete Ablaufventil betätigt werden. Hierzu ist der Hebel 6 in an sich bekannter Weise mit dem in Figur 8 angedeuteten Bowdenzug 21 mit dem Verschlusskörper des Ablaufventils verbunden. Zur Führung des Bowdenzugs 21 ist am Gehäuse 5 eine Führung 10 angeordnet. Dem Fachmann sind auch geeignete Umschaltvorrichtungen bekannt, die eine einfache Betätigung des Ablaufventils ermöglichen. Durch Drücken der Taste 15 kann dann das Ablaufventil geöffnet und geschlossen werden. Das Ventil ist nicht zwingend ein Ablaufventil einer Badewanne, es kann auch ein anderes Ventil eines Sanitärartikels sein.

Das Aufnahmeteil 8 ist gemäss Figur 10 hülsenförmig ausgebildet und besitzt innenseitig einen quer verlaufenden stabförmigen Mitnehmer 22, der mit dem Hebel 6 gelenkig verbunden ist. Aussenseitig sind am Aufnahmeteil 8 diagonal gegenüberliegend zwei Zahnungen 23 und jeweils eine Rastrippe 24 angeordnet. Die Rastrippen 24 und die Zahnungen 23 erstrecken sich achsial, d.h. in der Richtung, in welcher das Aufnahmeteil 8 zur Betätigung des Ventils bewegt wird. Der stabförmige Mitnehmer 22 kann hier beispielsweise auf den Hebel 6 aufgerastet werden.

Die Taste 15 besitzt einen im Wesentlichen zylindrischen hohlen Tastengrundkörper 25, auf den eine Kappe 26 aufgesetzt, beispielsweise aufgerastet ist. Die Taste 15 könnte grundsätzlich aber auch einstückig ausgebildet sein. Der Tastengrundkörper 25 besitzt an einer Innenseite 37 zwei gegenüberliegende Zahnungen 27, die bei befestigter Taste 15 in die Zahnungen 23 des Aufnahmeteils 8 eingreifen. Korrespondierend zu den Rastrippen 24 des Aufnahmeteils 8 sind an der Innenseite des Tastengrundkörpers 25 Rastrillen 43 angeordnet. Bei befestigter Taste 15 sind in diese Rastrillen 43 die Rastrippen 24 eingerastet. Die Zahnungen 23 und 27 bilden Zahnreihen, die sich achsial, d.h. in Bewegungsrichtung der Taste 15 erstrecken, wie insbesondere die Figur 2 zeigt.

An einer Umfangsfläche 31 des Tastengrundkörpers 25 sind vier radial nach aussen vorspringende Flügel 28 angeordnet, die jeweils in einen Schlitz 29 der Kappe 26 eingreifen, wie die Figur 5 zeigt. Die Kappe 26 ist somit auf dem Tastengrundkörper 25 drehsicher positioniert. Die Kappe 26 besitzt frontseitig eine Tastfläche 30, an welcher die Taste 15 von Hand gedrückt werden kann. Die Flügel 28 sind so ausgebildet, dass sie die Taste 15 in der Überlauföffnung verschieblich führen. Die Taste 15 ist somit in der Überlauföffnung 11 in Achsialrichtung verschiebbar und hierbei seitlich im Schaft 19 abgestützt.

Die Taste 15 wird am Aufnahmeteil 8 befestigt, indem sie in die Überlauföffnung 11 eingesetzt und um ihre Achse gedreht wird. Beim Einsetzen der Taste 15 befinden sich die Zahnungen 27 in Umfangsrichtung gesehen neben den Zahnungen 23 des Aufnahmeteils 8. Wird die Taste 15 gedreht, so greifen die Zahnungen 27 in die Zahnungen 23 ein und schliesslich wird die Taste 15 an den Rastrippen 24 verrastet. Der Drehwinkel beträgt beispielsweise etwa 60°. Da sich die Zahnungen 23 und 27 sowie die Rastrippen 24 und die Rastrillen 43 in Achsialrichtung erstrecken, kann die Taste 15 in unterschiedlichen achsialen Positionen mit dem Aufnahmeteil 8 verbunden werden.

Zum Befestigen der Taste 15 am Aufnahmeteil 8 ist das in den Figuren 3 und 6 gezeigte Montagehilfsmittel 36 vorgesehen. Dieses besitzt einen rohrförmigen Schaft 38, an dem ein radial nach aussen vorspringender Kragen 18 angeformt ist. Der Schaft 38 besitzt vier Schlitze 39 sowie am vorderen Ende innenseitig Rastrippen 40. Die Taste 15 kann lösbar mit dem Montagehilfsmittel 36 verbunden werden, wobei diese mit der Kappe 26 in einen Durchgang 41 des Schaftes 38 so eingesetzt wird, dass die Flügel 28 in die Schlitze 39 eingreifen. Sind die Flügel 28 vollständig in die Schlitze 39 eingesetzt, so ist die Taste 15 im Schaft 28 durch die Rastrippe 40 verrastet, wie die Figur 8 zeigt. Die Taste 15 ist somit in einer vorbestimmten Position in den Durchgang 41 eingesetzt und drehsicher mit dem Schaft 38 verbunden.

An einer Frontseite 34 des Montagehilfsmittels 36 ist ein Ansatz 32 angeordnet, der zwei seitlich radial vorragende Griffe 42 besitzt. Am Ansatz 32 und den beiden Griffen 42 kann das Montagehilfsmittel 36 mit der aufgesetzten Taste 15 gefasst und in die Überlauföffnung 11 eingeführt werden. Die Taste 15 hat die vorgesehene Tiefenposition erreicht, sobald der Kragen 18 an einer Frontfläche 35 der Rosette 12 anliegt. Der Kragen 18 der Rosette 12 wird hierbei von einer Vertiefung 33 des Kragens 18 vollständig aufgenommen. Ist das Montagehilfsmittel 36 an die Rosette 12 angelegt, so wird dieses an den Griffen 42 gedreht, wobei die Zahnungen 27 der Taste 15 mit den Zahnungen 23 des Aufnahmeteils 8 in Eingriff kommen und schliesslich durch das Verrasten der Rippen 24 in den Rastrillen 43 die Endposition erreicht wird. Mit dem Montagehilfsmittel 36 wird somit die Taste 15 in der vorgesehenen Tiefenposition mit dem Aufnahmeteil 8 verbunden bzw. verrastet.

Die Figur 8 zeigt das Montagehilfsmittel 36 in der an der Rosette 12 angelegten Position. Die Taste 15 ist hier mit dem Aufnahmeteil 8 verbunden. Das Montagehilfsmittel 36 kann nun wieder abgenommen werden. Hierzu wird die Taste 15 nach innen gedrückt, so dass die Rastung zwischen dem Montagehilfsmittel 36 und der Taste 15 aufgehoben wird. Die Taste 15 ist am Aufnahmeteil 8 so befestigt, dass die Tastfläche 30 bündig ist zur Frontfläche 35 der Rosette 12, wie die Figuren 7 und 8 zeigen.

Das Montagehilfsmittel 36 kann vor dem Montieren der Taste 15 als Bauschutz auf die Rosette 12 aufgesetzt werden. Dadurch kann insbesondere die Rosette 12 gegen eine Beschädigung geschützt werden. Soll schliesslich bei Bauabschluss die Taste 15 montiert werden, so wird das Montagehilfsmittel 36 von der Rosette 12 abgenommen und die Taste 15 wie oben erläutert am Montagehilfsmittel 36 befestigt. Die Befestigung der Taste 15 erfolgt wie oben erläutert. Das Montagehilfsmittel 36 kann schliesslich für eine weitere Montage verwendet oder entsorgt werden.

**Bezugszeichenliste**

| | | | |
|---|---|---|---|
| 1 | Betätigungsvorrichtung | 23 | Zahnung |
| 2 | Wanne | 24 | Rastrippe |
| 3 | Wandung | 25 | Tastengrundkörper |
| 4 | Öffnung | 26 | Kappe |
| 5 | Gehäuse | 27 | Zahnung |
| 6 | Hebel | 28 | Flügel |
| 7 | Gelenk | 29 | Schlitz |
| 8 | Aufnahmeteil | 30 | Tastfläche |
| 9 | Stutzen | 31 | Umfangsfläche |
| 10 | Führung | 32 | Ansatz |
| 11 | Überlauföffnung | 33 | Vertiefung |
| 12 | Rosette | 34 | Frontseite |
| 13 | Gehäusedeckel | 35 | Frontfläche |
| 14 | Gehäuseöffnung | 36 | Montagehilfsmittel |
| 15 | Taste | 37 | Innenseite |
| 16 | Flansch | 38 | Schaft |
| 17 | Dichtung | 39 | Schlitz |
| 18 | Kragen | 40 | Rastrippe |
| 19 | Schaft | 41 | Durchgang |
| 20 | Gewinde | 42 | Griff |
| 21 | Bowdenzug | 43 | Rastrille |
| 22 | Mitnehmer | | |

## Patentansprüche

1. Bausatz mit einer Vorrichtung zum Betätigen eines Ventils eines Sanitärartikels (2) und mit einem Montagehilfsmittel zum Montieren der Vorrichtung, welche Vorrichtung mit einem Gehäuse (5) versehen ist, das eine Öffnung (4) aufweist, in der eine zum Betätigen in der genannten Öffnung (4) verschiebbare Taste (15) auf einem im Gehäuse (5) beweglich gelagerten Aufnahmeteil (8) befestigt ist, wobei die Taste (15) auf das Montagehilfsmittel (36) aufsetzbar ist, wobei mit dem Montagehilfsmittel (36) die Taste (15) in die Öffnung (4) des Gehäuses (5) einführbar und in dieser Öffnung (4) versenkt positionierbar sowie auf dem Aufnahmeteil (8) befestigbar ist, wobei das Montagehilfsmittel einen rohrförmigen in die Öffnung einsetzbaren Teil (38), der zur Aufnahme der Taste (15) bei deren Montage dient, und einen an diesem angeordneten Kragen (18) besitzt, wobei das Montagehilfsmittel ein Kunststoffteil ist, und wobei das Montagehilfsmittel mit dem Kragen zum Positionieren der Taste (15) an eine Frontfläche (35) der Vorrichtung anlegbar ist, **dadurch gekennzeichnet,**
**dass** die Taste (15) bei Betätigung achsial verschiebbbar ist,
**dass** die Frontfläche (35) durch eine in die Öffnung (4) eingesetzte Rosette (12) gebildet wird,
**dass** mit dem Kragen des Montagehilfsmittel (36) eine Vorderseite (35) der Rosette (12) abdeckbar ist, so dass das genannte Montagehilfsmittel (36) vor dem Montieren der Taste (15) einen Bauschutz für die Rosette (12) bildet und
**dass** zur Montage der Taste (15) das Montagehilfsmittel (36) von der Rosette (12) abnehmbar ist und die Taste (15) mit dem Montagehilfsmittel (36) befestigbar ist.

2. Bausatz nach Anspruch 1, **dadurch gekennzeichnet, dass** das Ventil ein Ablaufventil einer Wanne (2) ist.

3. Bausatz nach Anspruch 1 oder 2, **dadurch gekennzeichnet, dass** die genannte Öffnung (4) eine Überlauföffnung (11) ist.

4. Bausatz nach einem der Ansprüche 1 bis 3, **dadurch gekennzeichnet, dass** die Taste (15) auf das Montagehilfsmittel (36) aufrastbar ist.

5. Bausatz nach einem der Ansprüche 1 bis 4, **dadurch gekennzeichnet, dass** das Aufnahmeteil (8) wenigstens eine Zahnung (23) aufweist, die eine Befestigung der Taste (15) in unterschiedlichen Tiefenpositionen der genannten Öffnung ermöglicht.

6. Bausatz nach Anspruch 5, **dadurch gekennzeichnet, dass** die Taste (15) mit einer Drehbewegung am Aufnahmeteil (8) befestigbar ist und hierzu eine korrespondierende Zahnung (27) aufweist, welche mit der Zahnung (23) des Aufnahmeteils (8) zusammenarbeitet.

7. Verfahren zum Montieren einer Taste (15) einer Vorrichtung (1) zum Betätigen eines Ventils eines Sanitärartikels mit einem Bausatz nach einem der vorhergehenden Ansprüche, **dadurch gekennzeichnet, dass** mit dem Kragen des Montagehilfsmittel (36) eine Vorderseite (35) der Rosette (12) abgedeckt wird, so dass das genannte Montagehilfsmittel (36) vor dem Montieren der Taste einen Bauschutz für die Rosette (12) bildet und dass zur Montage der Taste (15) das Montagehilfsmittel (36) von der Rosette (12) abgenommen wird und die Taste (15) mit dem Montagehilfsmittel (36) befestigt wird.

8. Verfahren nach Anspruch nach Anspruch 7, **dadurch gekennzeichnet, dass** die Taste (15) mit einer Drehbewegung am Aufnahmeteil (8) befestigt wird.

9. Verfahren nach Anspruch 8, **dadurch gekennzeichnet, dass** die Taste (15) in unterschiedlichen Tiefenpositionen mit dem Aufnahmeteil (8) verbindbar ist und dass das Montagehilfsmittel (36) eine vorbestimmte Tiefenposition der Taste (15) bestimmt.

10. Verfahren nach einem der Ansprüche 7 bis 9, **dadurch gekennzeichnet, dass** das Montagehilfsmittel (36) nach dem Montieren der Taste (15) vorläufig als Bauschutz auf der Vorrichtung (1) verbleibt und hierbei die Vorrichtung gegen eine Beschädigung schützt.

11. Verfahren nach einem der Ansprüche 7 bis 10 dass das Montagehilfsmittel (36) nach der Montage der Taste (15) mit einer Druckbewegung der Taste (15) von dieser lösbar ist.

## Claims

1. Kit with a device for actuating a valve of a sanitary article (2) und with a fitting aid for fitting the device, which device comprising a housing (5) which comprises an opening (4) in which a button (15) is fixed on a receiving part (8) mounted movably in the housing (5), wherein the button (15) can be mounted on the fitting aid, wherein with the fitting aid (36) the button (15) may be introduced into the opening (4) in the housing (5) and positioned in a recessed manner therein as well as fixed to the receiving part (8), wherein the fitting aid comprises a tubular part (38) that can be placed in said opening, which tubular part (38) serves to receive the button (15) during its fitting, and a collar (18) which is arranged at the tubular part, wherein the fitting aid is a plastic part and wherein the fitting aid with the collar is for fitting he button (15) applicable to a frontwall (35) of the device, **characterized**
**in that** the button (15) for actuating the valve is axially displaceable in said opening (4),
**in that** said front face (35) is formed by a rosette (12) inserted into the opening (4),
**in that** a front (35) of the rosette (12) may be covered with the fitting aid (36) in order that said fitting aid (36) provides a protection for said rosette (12) before the button (15) is mounted and
**in that** for fitting the button (15) the fitting aid (36) is removed from the rosette (12) and the button (15) is fitted with the fitting aid (36).

2. Kit according to Claim 1, **characterized in that** the valve is an outlet valve of a bathtub (2).

3. Kit according to one of Claims 1 or 2, **characterized in that** said opening (4) is an overflow opening (11).

4. Kit according to one of Claims 1 to 3, **characterized in that** the button (15) may be snapped onto the fitting aid (36).

5. Kit according to one of Claims 1 to 4, **characterized in that** the receiving part (8) comprises at least one set of teeth (23), which enables the button (15) to be fixed at different depth positions in said opening.

6. Kit according to Claim 5, **characterized in that** the button (15) may be fixed to the receiving part (8) with a turning movement and to this end comprises a matching set of teeth (27).

7. Method of fitting a button (15) of a device (1) for actuating an element of an item of sanitary ware with a kit according to one of the preceding claims, **characterized in that** with the collar of the fitting aid a front surface (35) of the rosette (12) is covered, so that said fitting aid (36) before the button is mounted serves as protection element for the rosette (12) and **in that** for fitting the button (15) the fitting aid (36) is removed from the rosette (12) and that the button (15) is fitted with the fitting aid (36).

8. Method according to Claim 7, **characterized in that** the button (15) is fixed to the receiving part (8) by a turning movement.

9. Method according to Claim 8, **characterized in that** the button (15) may be connected to the receiving part (8) at different depth positions and **in that** the fitting aid (36) determines a predetermined depth position of the button (15).

10. Method according to one of Claims 7 to 9, **characterized in that** the fitting aid (36) remains temporarily on the device (1) as building protection after fitting of the button (15).

11. Method according to one of the claims 7 to 10, wherein the fitting aid (36) is after the button (15) has been fitted removable from said button by means of a pushing movement of the button.

## Revendications

1. Kit comprenant un dispositif pour actionner une soupape d'un équipement sanitaire (2) et comprenant un moyen d'aide au montage pour monter le dispositif, lequel dispositif est pourvu d'un boîtier (5) qui présente une ouverture (4) dans laquelle est fixée une touche (15) déplaçable dans ladite ouverture (4) en vue de l'actionnement sur une pièce de réception (8) montée mobile dans le boîtier (5), la touche (15) pouvant être posée sur le moyen d'aide au montage (36), la touche (15) pouvant être introduite avec le moyen d'aide au montage (36) dans l'ouverture (4) du boîtier (5) et pouvant être positionnée de manière renfoncée dans cette ouverture (4) et pouvant être fixée sur la pièce de réception (8), le moyen d'aide au montage présentant une pièce tubulaire (38) pouvant être insérée dans l'ouverture, laquelle sert à recevoir la touche (15) lors de son montage, et présentant un rebord (18) disposé sur cette pièce, le moyen d'aide au montage étant une pièce en plastique et le moyen d'aide au montage pouvant être appliqué avec le rebord en vue du positionnement de la touche (15) contre une face frontale (35) du dispositif, **caractérisé en ce que** la touche (15) peut être déplacée axialement lors de l'actionnement,
la face frontale (35) est formée par une rosette (12) insérée dans l'ouverture (4),
un côté avant (35) de la rosette (12) peut être recouvert avec le rebord du moyen d'aide au montage (36), de sorte que ledit moyen d'aide au montage (36) forme, avant le montage de la touche (15), une protection structurelle pour la rosette (12) et
le moyen d'aide au montage (36) peut être enlevé de la rosette (12) en vue du montage de la touche (15) et la touche (15) peut être fixée avec le moyen d'aide au montage (36).

2. Kit selon la revendication 1, **caractérisé en ce que** la soupape est une soupape d'écoulement d'une baignoire (2).

3. Kit selon la revendication 1 ou 2, **caractérisé en ce que** ladite ouverture (4) est une ouverture de débordement (11).

4. Kit selon l'une quelconque des revendications 1 à 3, **caractérisé en ce que** la touche (15) peut être encliquetée sur le moyen d'aide au montage (36).

5. Kit selon l'une quelconque des revendications 1 à 4, **caractérisé en ce que** la pièce de réception (8) présente au moins une denture (23) qui permet une fixation de la touche (15) dans des positions en profondeur différentes de ladite ouverture.

6. Kit selon la revendication 5, **caractérisé en ce que** la touche (15) peut être fixée par un mouvement de rotation à la pièce de réception (8) et présente à cet effet une denture correspondante (27) qui coopère avec la denture (23) de la pièce de réception (8).

7. Procédé de montage d'une touche (15) d'un dispositif (1) pour l'actionnement d'une soupape d'un équipement sanitaire comprenant un kit selon
l'une quelconque des revendications précédentes, **caractérisé en ce qu'**un côté avant (35) de la rosette (12) est recouvert avec le rebord du moyen d'aide au montage (36) de sorte que ledit moyen d'aide au montage (36), avant le montage de la touche, forme une protection structurelle pour la rosette (12) et **en ce que**, pour le montage de la touche (15), le moyen d'aide au montage (36) est enlevé de la rosette (12) et la touche (15) est fixée au moyen d'aide au montage (36).

8. Procédé selon la revendication 7, **caractérisé en ce que** la touche (15) est fixée par un mouvement de rotation à la pièce de réception (8).

9. Procédé selon la revendication 8, **caractérisé en ce que** la touche (15) peut être connectée dans différentes positions en profondeur à la pièce de réception (8) et **en ce que** le moyen d'aide au montage (36) définit une position en profondeur prédéterminée de la touche (15).

10. Procédé selon l'une quelconque des revendications 7 à 9, **caractérisé en ce que** le moyen d'aide au montage (36), après le montage de la touche (15), reste provisoirement sur le dispositif (1) en tant que protection structurelle et protège ainsi le dispositif contre un endommagement.

11. Procédé selon l'une quelconque des revendications 7 à 10, **caractérisé en ce que** le moyen d'aide au montage (36), après le montage de la touche (15), peut être détaché de celle-ci par un mouvement de pression de la touche (15).
